# EUROPÄISCHE PATENTSCHRIFT

(11) **EP 1 726 711 B1**
(45) Veröffentlichungstag und Bekanntmachung des Hinweises auf die Patenterteilung: **10.08.2011**
(21) Anmeldenummer: 06001086.5
(22) Anmeldetag: 19.01.2006
(51) Int. Cl.: D06F 95/00

(54) **Lagereinrichtung zum Lagern von feuchtem Gut in einer Trockentrommel und Trommel eines Trockners**
Storage device for storing wet articles in a dryer drum and a dryer drum
Dispositif de stockage pour stocker des articles moites dans le tambour d'un sécheur et tambour d'un sécheur

(30) Priorität: 25.05.2005 DE 102005024060
(43) Veröffentlichungstag der Anmeldung: 29.11.2006
(73) Patentinhaber: Electrolux Home Products Corporation N.V., 1130 Brussel (BE)
(72) Erfinder: Lampe, Hansjörg, 90491 Nürnberg (DE)
(74) Vertreter: Nardoni, Andrea

(56) Entgegenhaltungen:
- EP-A- 1 405 945
- JP-A- 7 308 493
- US-A- 4 109 397
- US-A- 6 026 592

## Beschreibung

Die Erfindung betrifft eine Lagereinrichtung zum Lagern von feuchtem Gut in einer Trommel einer Trockenvorrichtung, insbesondere eines Wäschetrockners oder Waschtrockners. Weiterhin betrifft die Erfindung eine Trommel und eine Trockenvorrichtung zum Trocknen von feuchtem Gut.

Bei einem bekannten Wäschetrockner kann zum Trocknen von empfindlichen Gegenständen bzw. Feuchtgut im Bereich der Ladeöffnung bzw. an der Türe ein Trockenkorb befestigt werden, in dem das Feuchtgut in den Trommelraum einragend lagert. Während des Trocknens dreht sich die Trommel, so dass das zu trocknende Gut aufgrund von Vibrationen oder der Luftströmung aus dem Korb herausrutschen und durch die Trommeldrehung beschädigt werden kann. Weiterhin ist dabei das zur Trocknung ausnutzbare Volumen in der Trommel beschränkt.

Um das vorgenannte Herausrutschen aus dem Korb zu verhindern, schlägt das US Patent 4,109,397 vor, die zu trocknenden Teile eng in einem mit einem Deckel versehenen Korb einzuschließen. Dadurch kann jedoch die Trockenluft die Wäscheteile nicht einzeln allseitig umströmen, so dass der Trockenvorgang einen schlechteren Wirkungsgrad aufweist. Auch das Dokument JP 07308493 A sieht eine solche Käfiganordnung vor um empfindliche Wäscheteile nicht in Kontakt mit der Trommelwand zu bringen.

EP 1 405 945 A2 und US 6,026,592 sehen ebenfalls Lagereinrichtungen vor, mit denen verhindert wird, dass besondere zu trocknende Teile zusammen mit der Wäschetrommel rotieren und dabei umgewälzt werden. Diese Lagereinrichtungen sind in einer stabilen Position mit der Gerätestruktur befestigt, befinden sich jedoch innerhalb der rotierenden Trommel. Herkömmliche Trockeneinrichtungen mit rotierender Trommel lassen sich jedoch nicht ohne größeren Aufwand mit einer stillstehenden Lagereinrichtung ausrüsten.

Es ist Aufgabe der Erfindung, eine Trockenvorrichtung und ein Verfahren hierfür vorzusehen, bei denen ohne großen Aufwand wahlweise normales oder empfindliches Gut getrocknet werden kann.

Diese Aufgabe wird mit den Merkmalen des Vorrichtungsanspruchs 1 und des Verfahrensanspruchs 3 gelöst.

Vorteilhafte Ausgestaltungen sind Gegenstand von Unteransprüchen.

Im Rahmen der Erfindung ist eine Lagereinrichtung vorgesehen, die ein Grundelement zum Lagern des feuchten Gutes und zumindest ein Verbindungselement aufweist, wobei mittels des zumindest einen Verbindungselements das Grundelement innerhalb der Trommel lager- oder befestigbar ist. Durch Befestigen oder Lagern des Grundelements innerhalb der Trommel ist nahezu das gesamte Trommelvolumen ausnutzbar. Während des Trocknens ist die Trommel permanent angehalten und es wird lediglich eine Trockenluftströmung durch die Trommel zum Trocknen des feuchten Guts geleitet. Ein zum Trocknen in der stehenden Trommel geeignetes Gut sind beispielsweise empfindliche Textilien, Schuhe oder sonstige kleine Haushaltsgegenstände, die nicht unmittelbar in der Trommel während der Trommeldrehung gelagert werden können. Durch Lagerung des Guts auf dem Grundelement anstatt unmittelbar auf der Trommelinnenwand wird eine allseitige Umströmung des Guts mit Warmluft ermöglicht, so dass der Trockenvorgang weniger Zeit und Energie erfordert. Vorteilhaft ist das Grundelement luftdurchlässig, beispielsweise ein Maschengewebe, so dass auch durch das Grundelement hindurch eine Luftströmung an das zu trocknende Gut gelangt.

Besonders vorteilhaft ist das Grundelement zusammenklappbar oder faltbar, so dass es bei Nichtverwendung lediglich einen sehr kleinen Stauraum außerhalb einer Trockenvorrichtung benötigt. In weiterer Ausgestaltung ist das Grundelement ein elastisches Band oder weist ein solches auf, so dass das Grundelement mittels Befestigung an der Trommel innerhalb dieser aufspannbar ist, beispielsweise zwischen zwei Rippen der Trommel.

Vorteilhaft weist das zumindest eine Verbindungselement einen flexiblen Abschnitt auf, so dass sich die Fixierung bzw. Befestigung des Grundelements innerhalb der Trommel vereinfacht.

Erfindungsgemäß ist bei einer Trommel für eine Trockenvorrichtung gemäß Anspruch 1 im Innenraum der Trommel zumindest ein Halteelement vorgesehen, an dem eine Lagereinrichtung, insbesondere wie vorstehend beschrieben, abstützbar oder befestigbar ist. Damit vereinfacht sich das Einbringen und gegebenenfalls Befestigen einer Lagereinrichtung mit einem Verbindungselement innerhalb der Trommel. Die Lagereinrichtung nimmt durch die Verbindung mit dem Halteelement eine vorgegebene Ausrichtung bzw. Position ein, beispielsweise frei hängend in der Trommel, so dass die Trockenwirkung optimiert ist. Besonders vorteilhaft sind ein oder mehrere Halteelemente an zumindest einer Rippe der Trommel ausgebildet. Besonders wenn die Rippe ein separates, an der Trommel montiertes Element ist, ist das Ausbilden eines Halteelementes herstellungstechnisch vereinfacht. Ist die Rippe ein Kunststoffspritzteil, so ist die Ausbildung auch von komplexeren Halteelementen besonders kostengünstig. Vorteilhaft ist das Halteelement eine Rastaufnahme oder eine Öse, so dass ein hakenförmig oder als Rastverbindung ausgebildetes Verbindungselement einer Lagereinrichtung schnell einhängbar oder einrastbar ist.

Bei der erfindungsgemäßen Trockenvorrichtung ist ein mit einer Steuereinrichtung verbundener Sensor vorgesehen. Mittels der Steuereinrichtung ist der Antrieb für die Trommel ansteuerbar, so dass in Abhängigkeit der Steuersignale von der Steuereinrichtung die Trommel separat vom Betrieb der Trockenluft zu- oder abschaltbar ist. Das separate Zu- bzw. Abstellen des Antriebs erfolgt beispielsweise mittels eines separat, unabhängig vom Lüfter betriebenen Motors, oder mittels eines Kupplungselements zwischen Trommel und Antriebsmotor, so dass bei laufendem Motor die Drehung der Trommel zu- oder abschaltbar ist. Mittels des Sensors ist das Einstellen bzw. Befestigen einer Lagereinrichtung innerhalb der Trommel erfassbar. Wird damit das Vorhandensein einer Lagereinrichtung in der Trommel erfasst, wird ein entsprechendes Signal vom Sensor an die Steuereinrichtung übertragen und die Steuereinrichtung verhindert einen Antrieb der Trommel, so dass diese ihre Drehstellung beibehält. Der Sensor ist an der Trommel, angrenzend an die Trommel oder besonders vorteilhaft an der Ladetür der Trockenvorrichtung angeordnet. Der Sensor erfasst die Lagereinrichtung beispielsweise induktiv, kapazitiv, optisch oder mechanisch. Vorzugsweise wird das Einstellen einer Lagereinrichtung mittels eines an der Lagereinrichtung angeordneten Magneten durch einen Reed-Schalter erfasst. Alternativ weist die Lagereinrichtung einen Transponder auf und der Sensor hat ein Sende-Empfangselement, welches das Vorhandensein des Transponders erfasst. Ein Transponder ist beispielsweise wie eine Sicherungsetikette für Waren in einem Kaufhaus ausgebildet.

Anhand von Figuren werden Ausführungsformen der Erfindung erläutert. Es zeigen:
- Fig. 1A bis 1E: schematische Querschnittsansichten durch eine Trockentrommel mit einer darin angeordneten Lagereinrichtung in verschiedenen Ausführungen, und
- Fig. 2: ein schematisches Blockschaltbild der Elemente eines Wäschetrockners.

Fig. 1A zeigt schematisch einen Schnitt durch den vorderen Bereich einer Trommel 1 eines Haushaltstrockners. Am Innenumfang der Trommel 1 sind drei Trommelrippen 2 mit ungefähr dreieckigem Querschnitt und in axiale Richtung der Trommel verlaufend angeordnet. Die Trommelrippen 2 sind hitzebeständige Kunststoffspritzgussteile, die in entsprechende Aufnahmen am Umfang der Trommel eingerastet sind (nicht dargestellt). Pro Rippe 2 sind zwei ungefähr in Umfangsrichtung der Trommel verlaufende Bohrungen 3 bzw. Durchgänge vorgesehen, wobei je Rippe zwei axial zueinander versetzte Bohrungen 3 angeordnet sind (vgl. Seitenansicht in Fig. 1C). In die Bohrungen 3 sind Haken 5 eines Hängekorbs 6 eingehängt. Zum leichteren Einfädeln der Haken 5 in die Bohrungen 3 und zum Ausgleich von Toleranzen sind die Haken 5 über Bänder 4 mit der Oberseite des Korbs 6 verbunden. Im Korb 6 sind zwei von vorne und hinten zugängliche Fächer ausgebildet. Zwei Seitenteile des Korbs sind über drei Ablageböden miteinander verbunden, wobei auf jedem Ablageboden ein Wäschestück bzw. ein anderes zu trocknendes Gut gelagert werden kann. Hier sind auf dem unteren und mittleren Boden abgelegte Wollpullover 8 dargestellt. Von den oberen Seitenkanten des Korbs 6 verlaufen je zwei Bänder 4 mit darin befindlichen Haken 5 zu den Bohrungen 3.

Die Böden sowie die Seitenteile sind als formstabiles Metallgitter ausgebildet, wobei die Seitenabschnitte zwischen den Böden gelenkig mit den Böden verbunden und die Seitenteile selbst in der halben Höhe zwischen den Böden faltbar sind. Durch Einklappen der Seitenteile jeweils zwischen den Böden lassen sich die Böden parallel zusammenschieben. Der so zusammengeklappte Korb 6 benötigt zur Lagerung sehr wenig Platz. Weiterhin kann der zusammengeklappte Korb bequem durch die Ladeluke in die Trommel eingeführt und dort entfaltet werden, so dass das Trommelvolumen bei entfaltetem Korb maximal genutzt wird.

Zum Einhängen des Korbs 6 dreht der Nutzer die Trommel 1 ungefähr in eine Stellung wie in Fig. 1A dargestellt, wobei eine asymmetrische Stellung der beiden oberen Rippen 2 aufgrund der Flexibilität der Lagerung mittels der Bänder 4 und der Haken 5 ausgeglichen wird. Der hier nicht weiter dargestellte Wäschetrockner, in dem die Trommel 1 angeordnet ist, sieht am Bedienfeld eine Programmoption vor, mit der die Trommeldrehung für den Trockenbetrieb von empfindlichem Gut abstellbar ist. Bei abgestellter Trommeldrehung wird durch das Gebläse Trockenluft in die Trommel eingeleitet, so dass das zu trocknende Gut 8 mit einem warmen Luftstrom beaufschlagt wird. Eine alternative Ausgestaltung des Trockenbetriebs wird unten in Bezug auf Fig. 2 beschrieben. Anstelle des Hängekorbs 6 mit Böden und Seitenteilen aus Drahtgeflecht kann auch ein Korb mit einem Kunststoffgitter vorgesehen werden, oder ein Korb aus textilen Seitenteilen und Böden, die dann mit einem Draht- oder Kunststoffrahmen unter Wahrung der Zusammenfaltbarkeit versteift sind.

Fig. 1B zeigt eine Ausgestaltung der Trommel 1 von Fig. 1A. Bei der Ausgestaltung von Fig. 1B ist lediglich eine Rippe 2a mit versetzt angeordneten Bohrungen 3a vorgesehen. Die Rippen 2b sind ohne Bohrung ausgebildet. Zum Einhängen des Hängekorbs 6 wird die Rippe 2a in die obere Stellung gefahren und die Haken 5 in die ungefähr gegenüberliegend ausgebildeten Bohrungspaare, die zueinander axial versetzt sind, eingehängt.

Fig. 1D zeigt eine weitere Ausführungsform der Trommel 1 von Fig. 1A, wobei hier wie in Fig. 1B Trommelrippen 2b ohne Bohrungen vorgesehen sind. Auf die seitlichen Flächen der zwei auf etwa gleiche Höhe gedrehten Rippen 2b wird ein formstabiler Rost 9 aufgelegt, auf dem das zu trocknende Gut abstellbar ist, wie hier z. B. Schuhe 10 zum Trocknen. Anstelle eines Rostes kann auch ein Brett oder eine Ablage eingesetzt werden.

In einer nicht dargestellten Abwandlung weisen die Rippen 2b in axiale Richtung verlaufende Nuten oder in axiale Richtung versetzt angeordnete Löcher auf, in die ein Netz oder ein Tuch einhängbar ist. Durch die Verbindung des Tuches bzw. des Netzes mit den Rippen 2b entsteht wie beim Rost 9 eine Fläche, auf die das Gut ablegbar ist.

Fig. 1E zeigt die Trommel 1 von Fig. 1A, wobei hier anstelle des Hängekorbs 6 als Lagereinrichtung ein Bügel 11 mit einem Haken 4 in die Bohrung 3 eingehängt ist. Am Bügel 11 ist eine Hose 12 zum Trocknen aufgehängt, wobei sich die Verwendung des Bügels 11 auch zum Trocknen von Schals, Krawatten oder dergleichen eignet.

Fig. 2 zeigt ein vereinfachtes Blockschaltbild von Elementen eines Wäschetrockners 100. Eine Steuerung 102 des Wäschetrockners gibt Steuersignale an einen Leistungssteller 103, der je nach gewünschter Drehzahl einem Motor 104 Leistung zuführt. Der Motor 104 treibt eine Trommel 101 an, die gemäß einem der obigen Ausführungsbeispiele der Fig. 1A bis 1E ausgestaltet ist. Weiterhin gibt die Steuerung 102 Steuersignale an eine Gebläseeinheit 110 aus, die ein Heizelement und ein Gebläse umfasst, um in Abhängigkeit der Solltemperatur der Trommel Warmluft zuzuführen. Über ein Bedienfeld 107 gibt ein Nutzer des Wäschetrockners 100 die gewünschte Trockentemperatur bzw. das gewünschte Trockenprogramm ein. Der Trommel 101 ist ein Sensor 105 zugeordnet, der das Sensorsignal der Steuerung 102 zuführt. Der Sensor 105 ist beispielsweise ein Transceiver, der ein Transponderelement an einer Lagereinrichtung (beispielsweise am Hängekorb 6, am Rost 9, oder am Bügel 11) anregt und dessen Signalantwort erfasst. Ein weiteres Beispiel für einen Sensor ist ein in einer der Rippen 2 (z. B. bei den Bohrungen 3) angeordnetes Reed-Relais, das durch Einstecken eines magnetischen Hakens 5 ein Signal ausgibt.

Wenn die Steuerung 102 das Signal vom Sensor 105 erfasst, wird eine Ansteuerung des Motors 104 verhindert. Gleichzeitig wird dem Nutzer am Bedienfeld angezeigt oder signalisiert, dass eine Lagereinrichtung in die Trommel eingestellt wurde und somit keine Trommeldrehung möglich ist. Weiterhin wird mit Anliegen des Signals vom Sensor 105 durch die Steuerung 102 der Programmablauf gegebenenfalls modifiziert, beispielsweise wird die Laufzeit zum Trocknen des eingelagerten Trockenguts verlängert oder die zu erreichende Restfeuchtigkeit, die mit einem Feuchtigkeitssensor erfasst wird, wird herabgesetzt. Dadurch wird erreicht, dass das eingelagerte und nicht bewegte Gut sicher getrocknet wird.

Optional kann durch eine Verriegelungseinrichtung 106 sichergestellt werden, dass durch Verriegelung der Trommel 101 eine Drehung der Trommel verhindert bzw. gehemmt wird. Vorzugsweise rastet die Verriegelungseinrichtung 106 die Trommel 101 in bestimmten Winkelstellungen ein, die zum Befestigen oder Einbringen von Lagereinrichtungen 6, 9, 11 eine günstige Ausrichtung ergeben.

### BEZUGSZEICHENLISTE

- 1: Trommel
- 2, 2a, 2b: Trommelrippe
- 3, 3a: Bohrung
- 4: Band
- 5: Haken
- 6: Hängekorb
- 7: Fach
- 8: Wollpullover
- 9: Rost
- 10: Schuh
- 11: Bügel
- 12: Hose
- 100: Wäschetrockner
- 101: Trommel
- 102: Steuerung
- 103: Leistungssteller
- 104: Motor
- 105: Sensor
- 106: Verriegelungseinrichtung
- 107: Bedienfeld
- 110: Gebläseeinheit

## Patentansprüche

1. Trockenvorrichtung mit einer Trommel (1, 101), insbesondere für einen Wäschetrockner oder eine Waschmaschine zum Aufnehmen von zu trocknendem Gut (8, 10, 12), wobei im Inneren der Trommel (1, 101) zumindest ein Halteelement (3, 3a) zum Stützen und/oder Befestigen einer Lagereinrichtung (6, 9, 11) angeordnet ist, sowie mit einer Steuereinrichtung (102), und einem Antriebsmotor (104) für die Trommel (101), wobei der Antriebsmotor durch die Steuereinrichtung ansteuerbar ist, **gekennzeichnet durch** einen mit der Steuereinrichtung (102) verbundenen Sensor (105), mit dem das Vorhandensein einer Lagereinrichtung (6, 9, 11) in der Trommel (101) erfassbar ist, und **durch** eine Verriegelungseinrichtung (106) um die Trommeldrehung zu verhindern falls die Lagereinrichtung erfasst wird.

2. Trockenvorrichtung nach Anspruch 1, wobei der Sensor (105) ein Sende-Empfangselement aufweist.

3. Trockenvorrichtung nach Anspruch 1 oder 2, wobei die Verriegelungseinrichtung (106) eine Blockiereinrichtung (106) zum Blockieren einer Trommeldrehung oder eine Rasteinrichtung zum Einrasten der Trommel (101) in zumindest einer vorgegebenen Winkelstellung aufweist.

4. Verfahren zum Trocknen von empfindlichem Gut (8, 10, 12) in einer Trockenvorrichtung (100), insbesondere in einer Trockenvorrichtung nach einem der Ansprüche 1 bis 3, mit den Schritten:
Erfassen des Vorhandenseins einer Lagereinrichtung (6, 9, 11) in einer Trommel (1, 101) der Trockenvorrichtung, und,
falls die Lagereinrichtung erfasst wird, Starten des Trockenluftbetriebs ohne Trommeldrehung.

5. Verfahren nach Anspruch 4, wobei die Erfassung der Lagereinrichtung (6, 9, 11) optisch und/oder akustisch signalisiert wird.

6. Verfahren nach Anspruch 4 oder 5, wobei bei Erfassung der Trockenvorrichtung modifizierte Trockenprogrammdurchläufe ausgeführt werden.

## Claims

1. A drying apparatus, comprising a drum (1, 101), especially for a tumble-dryer or a washing machine, for receiving articles(8, 10, 12) to be dried, with at least one holding element (3, 3a) for supporting and/or fastening a bearing device (6, 9, 11) being arranged in the interior of the drum (1, 101), and a control device (102) and a drive motor (104) for the drum (101), with the drive motor being controllable by the control device, **characterized by** a sensor (105) which is connected with the control device (102), with which the presence of a bearing device (6, 9, 11) in the drum (101) can be detected, and by a locking device (106) in order to prevent rotation of the drum if the bearing device is detected.

2. A drying apparatus according to claim 1, wherein the sensor (105) comprises a transmitter-receiver unit.

3. A drying apparatus according to claim 1 or 2, wherein the locking device (106) comprises a blocking device (106) for blocking the rotation of a drum or a latching device for latching the drum (101) in at least one predetermined angular position.

4. A method for drying sensitive articles (8, 10, 12) in a drying apparatus (100), especially in a drying apparatus according to one of the claims 1 to 3, with the following steps:
detecting the presence of a bearing device (6, 9, 11) in a drum (1, 101) of the drying apparatus, and
starting of the drying air operation without rotation of the drum if the bearing device is detected.

5. A method according to claim 4, wherein the detection of the bearing device (6, 9, 11) is signalled visually and/or acoustically.

6. A method according to claim 4 or 5, wherein modified drying program runs are performed on detecting the drying apparatus.

## Revendications

1. Sécheur présentant un tambour (1, 101), en particulier pour un sèche-linge ou une machine à laver destiné à la réception de produit à sécher (8, 10, 12), dans lequel à l'intérieur du tambour (1, 101) est disposé au moins un élément de retenue (3, 3a) pour l'appui et/ou la fixation d'un dispositif d'entreposage (6, 9, 11), ainsi qu'un dispositif de commande (102), et un moteur d'entraînement (104) pour le tambour (101), dans lequel le moteur d'entraînement peut être commandé par le dispositif de commande, **caractérisé par** un capteur (105) relié au dispositif de commande (102), pouvant détecter la présence d'un dispositif d'entreposage (6, 9, 11) dans le tambour (101), et par un dispositif de verrouillage (106) destiné à empêcher la rotation du tambour si le dispositif d'entreposage est détecté.

2. Sécheur selon la revendication 1, dans lequel le capteur (105) présente un élément émetteur-récepteur.

3. Sécheur selon la revendication 1 ou 2, dans lequel le dispositif de verrouillage (106) présente un dispositif de blocage (106) destiné à bloquer une rotation de tambour ou un dispositif d'encliquetage destiné à encliqueter le tambour (101) dans au moins une position angulaire prescrite.

4. Procédé de séchage de produit sensible (8, 10, 12) dans un sécheur (100), en particulier dans un sécheur selon l'une quelconque des revendications 1 à 3, comportant les étapes suivantes :
détection de la présence d'un dispositif d'entreposage (6, 9, 11) dans un tambour (1, 101) du sécheur, et
si le dispositif d'entreposage est détecté, démarrage du fonctionnement à air sec sans rotation du tambour.

5. Procédé selon la revendication 4, dans lequel la détection du dispositif d'entreposage (6, 9, 11) est signalée par voie optique et/ou acoustique.

6. Procédé selon la revendication 4 ou 5, dans lequel des cycles de programme de fonctionnement à sec modifiés sont réalisés lors de la détection du sécheur.
